# EUROPÄISCHE PATENTSCHRIFT

(11) **EP 3 680 207 B1**
(45) Veröffentlichungstag und Bekanntmachung des Hinweises auf die Patenterteilung: **13.04.2022**
(21) Anmeldenummer: 20150427.1
(22) Anmeldetag: 07.01.2020
(51) Int. Cl.: B66B 19/00

(54) **JUSTAGEVORRICHTUNG ZUR JUSTAGE EINER FÜHRUNGSSCHIENE**
ADJUSTING DEVICE FOR ADJUSTING A GUIDE RAIL
DISPOSITIF PERMETTANT D'AJUSTER UN RAIL DE GUIDAGE

(30) Priorität: 09.01.2019 DE 102019200176
(43) Veröffentlichungstag der Anmeldung: 15.07.2020
(73) Patentinhaber: TK Elevator Innovation and Operations GmbH, 40472 Düsseldorf (DE)
(72) Erfinder: Spielmann, Alexander, 72631 Aichtal (DE)
(74) Vertreter: Michalski Hüttermann & Partner Patentanwälte mbB

(56) Entgegenhaltungen:
- WO-A1-01/94884
- JP-A- H0 218 280
- JP-A- H0 333 607
- JP-A- H0 464 584

## Beschreibung

Die Erfindung betrifft eine Justagevorrichtung zur Justierung einer Führungsschiene in einer Aufzuganlage, umfassend wenigstens einen Aufzugschacht, wobei die Justagevorrichtung umfasst wenigstens ein Lot, wenigstens einen Rahmen, welcher Rahmen ein erstes Segment zum Anlegen an die Führungsschiene und ein zum ersten Segment senkrecht angeordnetes zweites Segment umfasst, eine erste Messskala zur Erfassung einer Position der Führungsschiene in Bezug auf das wenigstens eine Lot in zumindest einer ersten Raumrichtung, wobei die erste Messskala an dem zweiten Segment des Rahmens angeordnet ist, sowie eine zweite Messskala zur Erfassung einer Position der Führungsschiene in Bezug auf das wenigstens eine Lot in zumindest einer zweiten Raumrichtung.

Weiter betrifft die Erfindung ein Verfahren zur Justierung einer Führungsschiene in einer Aufzuganlage.

In der Regel wird eine Führungsschiene in einem Aufzugschacht vormontiert und anschließend justiert. Dabei kommt in der Regel ein Lot zum Einsatz, welches senkrecht im Aufzugschacht gespannt wird und welches als Referenz für die Justage der Führungsschiene dient.

In der Praxis wird eine Führungsschiene in einem Aufzugschacht zumeist justiert, indem mittels eines Messmittel der Abstand zwischen dem Lot und der Führungsschiene in zwei Raumrichtungen gemessen wird, der gemessene Abstand mit Referenzwerten verglichen wird und anschließend bei einem Abweichen der gemessenen Werte von den Referenzwerten die Position der Führungsschiene basierend auf den gemessenen Werten korrigiert wird.

Dieses Messverfahren ist sehr fehleranfällig, insbesondere, da bei diesem Messverfahren beim Anlegen des Messmittels an das Lot das Lot leicht aus seiner ursprünglichen Lage ausgelenkt wird und es somit dazu kommen kann, dass verfälschte Messwerte abgelesen werden.

Die JP 2018280 A offenbart ein alternatives Justageverfahren, bei dem ein Rahmen an die Führungsschiene angelegt wird, wobei der Rahmen zum Bestimmen der Position der Führungsschiene bezüglich des Lots in eine erste Raumrichtung ein erstes Sichtfenster mit einer ersten Messskala aufweist und in eine zweite Raumrichtung ein zweites Sichtfenster mit einer zweiten Messskala aufweist, wobei für ein besseres Ablesen des Messwertes das Lot beleuchtet wird.

Aus JP H04 64584 A ist eine Justagevorrichtung für eine Führungsschiene eines Aufzugschachts bekannt, die mit der Führungsschiene befestigt werden kann und zwei zueinander in vertikaler Richtung beabstandete Leiterbleche aufweist, die in Kontakt mit einem Lot gebracht werden müssen, um dadurch einen Stromkreis für eine Signallampe zu schließen.

Problematisch ist bei der aus dem Stand der Technik bekannten Justagevorrichtung ist, dass die jeweils eine Messskala aufweisende Sichtfenster von dem Lot beabstandet sind. Aus diesem Grund ist diese Messmethode ist sehr fehleranfällig, da nur dann ein genauer Messwert abgelesen werden kann, wenn das Ablesen des Messwerts in einem bestimmten Winkel erfolgt.

Vor diesem Hintergrund ist es eine Aufgabe der vorliegenden Erfindung, eine anfangs genannte Justagevorrichtung zu verbessern, sowie ein verbessertes Justageverfahren bereitzustellen. Insbesondere soll die Justagevorrichtung dabei eine kostengünstige Konstruktion aufweisen. Insbesondere soll die Justagevorrichtung einfach zu handhaben sein und insbesondere von nur einer einzigen Person bedienbar sein.

Zur Lösung dieser Aufgabe werden eine Justagevorrichtung sowie ein Justageverfahren gemäß den unabhängigen Ansprüchen vorgeschlagen. Weitere vorteilhafte Ausgestaltungen der Erfindung sind in den abhängigen Ansprüchen und der Beschreibung beschrieben sowie in den in den Figuren gezeigten Ausführungsbeispielen dargestellt.

Die vorgeschlagene Lösung sieht eine Justagevorrichtung zur Justierung einer Führungsschiene in einer Aufzuganlage, umfassend wenigstens einen Aufzugschacht, vor. Die Justagevorrichtung umfasst ein Lot, wenigstens einen Rahmen, eine erste Messskala zur Erfassung einer Position der Führungsschiene in Bezug auf das wenigstens eine Lot in einer ersten Raumrichtung und eine zweite Messskala zur Erfassung einer Position der Führungsschiene in Bezug auf das wenigstens eine Lot in einer zweiten Raumrichtung. Insbesondere umfasst die Führungsschiene eine Mehrzahl von Führungsschienensegmenten. Insbesondere ist die Führungsschiene vertikal im Aufzugschacht angeordnet. Insbesondere ist die Führungsschiene horizontal im Aufzugschacht angeordnet; insbesondere ist das Lot in diesem Fall horizontal im Aufzugschacht gespannt. Insbesondere kann die Justagevorrichtung auch zur Justage anderer Aufzugkomponenten verwendet werden, die mittels eines gespannten Lots als Referenz justiert werden können.

Der Rahmen der Justagevorrichtung umfasst ein erstes Segment zum Anlegen an die Führungsschiene und ein zum ersten Segment senkrecht angeordnetes zweites Segment, an dem die erste Messskala angeordnet ist. Insbesondere ist die erste Messskala in Erstreckungsrichtung des zweiten Segments angeordnet.

Weiter umfasst die Justagevorrichtung einen an dem zweiten Segment verschiebbaren Anschlagwinkel, eine Stromquelle und einen Signalgeber. Insbesondere ist der Signalgeber dazu eingerichtet ein optisches und/oder akustisches Signal auszugeben, wenn der Anschlagwinkel in Kontakt mit dem Lot steht.

Die die Stromquelle ist derart mit dem Signalgeber, dem Anschlagwinkel und dem Lot in elektrischer Verbindung, dass ein offener Stromkreis gebildet wird. Insbesondere ist die Stromquelle in dem Signalgeber integriert. Der Signalgeber ist mit einer ersten Kabelverbindung mit dem Lot verbunden. Der Signalgeber ist mit einer zweiten Kabelverbindung mit dem Anschlagwinkel verbunden. Insbesondere ist der Stromkreis zwischen dem Lot und dem Anschlagwinkel unterbrochen.

Die Stromquelle, der Signalgeber, der Anschlagswinkel und das Lot stehen derart in elektrischer Verbindung, dass der Stromkreis geschlossen ist, wenn der Anschlagwinkel und das Lot in Kontakt stehen. Der Stromkreis ist geschlossen, wenn der Anschlagwinkel im direkten Berührungskontakt mit dem Lot steht.

Der Anschlagwinkel umfasst einen ersten Arm und einen zweiten Arm. In einer Ausgestaltung der Erindung ist an dem zweiten Arm des Anschlagwinkels die zweite Messskala angeordnet. Insbesondere ist die zweite Messskala entlang der Erstreckungsrichtung des zweiten Arms des Anschlagwinkels angeordnet.

In einer weiteren Ausgestaltung der Erfindung ist an dem ersten Arm des Anschlagwinkels ein Isoliermaterial angeordnet. Insbesondere unterbindet das Isoliermaterial einen elektrischen Kontakt zwischen dem Anschlagwinkel und dem zweiten Segment des Rahmens während des Messvorgangs. Insbesondere weist der erste Arm des Anschlagwinkels einen Vorsprung auf, welcher ein genaues Anlegen des Anschlagwinkels zur Messung der Führungsschienenposition bezüglich des Lots ermöglicht. Insbesondere weist der am ersten Arm des Anschlagwinkels angeordnete Vorsprung ein Isoliermaterial auf, um einen elektrischen Kontakt mit dem zweiten Segment des Rahmens während des Messvorgangs zu unterbinden.

Um eine Führungsschiene in einem Aufzugschacht einer Aufzuganlage zu justieren, wird die Führungsschiene zunächst im Aufzugschacht vormontiert.

Zur Justage der im Aufzugschacht vormontierten Führungsschiene mittels der erfindungsgemäßen Justagevorrichtung, wird zunächst im Aufzugschacht in unmittelbarer Nähe der zu justierenden Führungsschiene ein Lot in Erstreckungsrichtung der zu justierenden Führungsschiene gespannt.

Um die Position der Führungsschiene bezüglich des Lots in eine erste Raumrichtung und in eine zweite Raumrichtung zu bestimmen, wird ein Signalgeber verwendet, der ein optisches und/oder akustisches Signal ausgibt. Auf diese Weise sollen bei der Erfassung der Messwerte für die Positionsbestimmung der Führungsschiene Fehlerquellen reduziert werden.

Zur Bestimmung der Position der Führungsschiene bezüglich des Lots wird der Rahmen der Justagevorrichtung mit seinem ersten Segment in Erstreckungsrichtung der Führungsschiene bündig an die Führungsschiene angelegt. Insbesondere wird der Rahmen mit seinem ersten Segment derart an die Führungsschiene angelegt, dass das senkrecht zum ersten Segment angeordnete zweite Segment des Rahmens in Richtung des Lots weist. Insbesondere wird der Rahmen mit einem Befestigungsmittel an der zu justierenden Führungsschiene befestigt. Insbesondere wird das erste Segment des Rahmens an der zu justierenden Führungsschiene befestigt. Insbesondere ist das Befestigungsmittel eine Klammer und/oder eine Schraubzwinge und/oder ein Magnet. Insbesondere ist das Befestigungsmittel zur leichteren Handhabung in fester Verbindung mit dem Rahmen.

Damit der Signalgeber ein optisches und/oder akustisches Signal ausgeben kann, wird eine Stromquelle mit dem Signalgeber elektrisch verbunden. Insbesondere ist die Stromquelle in dem Signalgeber integriert.

In einem weiteren Verfahrensschritt wird der Signalgeber mit dem Lot und dem Anschlagwinkel in elektrische Verbindung gebracht, sodass ein offener Stromkreis gebildet wird. Insbesondere wird der Signalgeber mit einer ersten Kabelverbindung mit dem Lot elektrisch verbunden. Insbesondere wird der Signalgeber mit einer zweiten Kabelverbindung mit dem Anschlagwinkel elektrisch verbunden.

In einem weiteren Verfahrensschritt wird ein erster Arm des Anschlagwinkels an das zweite Segment des Rahmens angelegt. Insbesondere weist der erste Arm des Anschlagwinkels einen zu dem ersten Arm senkrecht angeordneten Vorsprung auf, mittels dem der Anschlagwinkel bündig an das zweite Segment des Rahmens angelegt wird.

Anschließend wird der Anschlagwinkel entlang des zweiten Segments des Rahmens in Richtung des Lots verschoben bis der senkrecht zum ersten Arm angeordnete zweite Arm des Anschlagwinkels mit dem Lot in Kontakt kommt und somit der Stromkreis geschlossen wird, sodass der Signalgeber ein optisches und/oder akustisches Signal aussendet. Insbesondere bleibt der am ersten Arm des Anschlagwinkels angeordnete Vorsprung bei dem Verschieben des Anschlagwinkels entlang des zweiten Segments des Rahmens in permanenten Kontakt zu dem zweiten Segment des Rahmens. Insbesondere weist der erste Arm des Anschlagwinkels ein Isoliermaterial auf. Insbesondere wird mittels des Isoliermaterials ein elektrischer Kontakt zwischen dem Anschlagwinkel und dem Rahmen verhindert.

Ist der Stromkreis durch einen Kontakt des zweiten Arms des Anschlagwinkels mit dem Lot geschlossen, sodass der Signalgeber ein optisches und/oder akustisches Signal aussendet, wird die Position der Führungsschiene bezüglich des Lots in der ersten Raumrichtung mittels der ersten Messskala, die am zweiten Segment des Rahmens angeordnet ist, gemessen und in der zweiten Raumrichtung mittels der zweiten Messskala, die am zweiten Arm des Anschlagwinkels angeordnet ist gemessen.

Insbesondere ist die erste Messskala in Erstreckungsrichtung des zweiten Segments des Rahmens angeordnet und die zweite Messskala in Erstreckungsrichtung des zweiten Arms des Anschlagwinkels angeordnet. Insbesondere markiert die Stelle, an der das Lot mit dem zweiten Arm des Anschlagwinkels in Kontakt steht auf der zweiten Messskala den Messwert für die Position der Führungsschiene in Bezug auf das Lot in der zweiten Raumrichtung. Insbesondere markiert der zweite Arm des Anschlagwinkels auf dem zweiten Segment des Rahmens den auf der ersten Messskala abzulesende Wert für die Position der Führungsschiene bezüglich des Lots in der ersten Raumrichtung.

Die Messwerte für die mittels der ersten Messskala gemessene Position der Führungsschiene bezüglich des Lots in der ersten Raumrichtung und die mittels der zweiten Messskala gemessene Position der Führungsschiene bezüglich des Lots in der zweiten Raumrichtung werden mit Referenzwerten verglichen.

Bei Abweichen des mittels der ersten Messskala und/oder zweiten Messskala gemessenen Wertes von dem entsprechenden Referenzwert wird die Position der Führungsschiene in der ersten Raumrichtung und/oder in der zweiten Raumrichtung basierend auf dem mittels der ersten Messskala und/oder zweiten Messskala gemessenen Wert korrigiert.

Diese Verfahrensschritte werden in der oben beschriebenen Reihenfolge solange durchgeführt, bis die mittels der ersten Messskala und der zweiten Messskala gemessene Position der Führungsschiene in der ersten Raumrichtung und der zweiten Raumrichtung mit den Referenzwerten übereinstimmt.

Mittels der erfindungsgemäßen Justagevorrichtung und dem erfindungsgemäßen Justageverfahren ist es möglich die Position der Führungsschiene bezüglich des Lots in die erste Raumrichtung und die zweite Raumrichtung millimetergenau zu erfassen.

Vorteilhafterweise weist die erfindungsgemäße Justagevorrichtung und das erfindungsgemäße Justageverfahren gegenüber dem bekannten Stand der Technik den Vorteil auf, dass mittels der ersten Messskala und der zweiten Messskala der die Position der Führungsschiene bezüglich des Lots sehr genau abgelesen werden kann. Dabei ist es nicht nötig den Messwert zu bestimmen, indem die Messskala aus einem bestimmten Winkel abgelesen wird.

Weiter wird durch das Aussenden des optischen und/oder akustischen Signals durch den Signalgeber bei Berührung des Anschlagwinkels mit dem Lot vermieden, dass die Position des Lots mit der Messvorrichtung verändert wird. Auf diese Weise wird die Messgenauigkeit stark verbessert.

Weitere vorteilhafte Einzelheiten, Merkmale und Ausgestaltungsdetails der Erfindung werden im Zusammenhang mit den in den Figuren dargestellten Ausführungsbeispielen näher erläutert. Dabei zeigt:
- Fig. 1: in einer vereinfachten schematischen Darstellung ein Ausführungsbeispiel für die erfindungsgemäße Justagevorrichtung in einer Draufsicht;
- Fig. 2: in einer vereinfachten schematischen Darstellung die in Fig. 1 dargestellte Justagevorrichtung in einer perspektivischen Seitenansicht aus zwei Richtungen;
- Fig. 3: in einer vereinfachten schematischen Darstellung die in Fig. 1 und Fig. 2 dargestellte Justagevorrichtung in einer Frontansicht.

Fig. 1 zeigt eine Ausgestaltung der Justagevorrichtung 10 zur Justage einer Führungsschiene 20 in einer Draufsicht. In unmittelbarer Nähe der Führungsschiene 20 ist ein Lot 11 als Referenz für die Justage der Führungsschiene 20 gespannt.

Die Justagevorrichtung 10 umfasst einen Rahmen 12, welcher ein erstes Segment 121 und ein zu dem ersten Segment 121 senkrecht angeordnetes zweites Segment 122 umfasst. Das erste Segment 121 des Rahmens 12 wird bündig an die Führungsschiene 20 angelegt.

Mittels eines Befestigungsmittels 13 wird der Rahmen an der Führungsschiene 20 befestigt. Im dargestellten Beispiel ist das Befestigungsmittel 13 als Klemme ausgeführt, mittels der das erste Segment 121 des Rahmens 12 an der Führungsschiene 20 festgeklemmt wird.

An dem zweiten Segment 122 des Rahmens 12 ist entlang der Erstreckungsrichtung des zweiten Segments 122 eine erste Messskala angeordnet, welche aus Übersichtlichkeitsgründen nicht dargestellt ist. Insbesondere ist die erste Messskala an der nach oben gewandten Seitenkante des zweiten Segments 122 angeordnet.

Die Justagevorrichtung 10 umfasst weiter einen Anschlagwinkel 14, welcher einen ersten Arm 141 und einen zweiten Arm 142 aufweist. An dem ersten Arm 141 des Anschlagwinkels ist ein Vorsprung 15 angeordnet. Im in Fig. 1 dargestellten Beispiel ist der Vorsprung 15 als zweiseitig vorstehende Kante ausgebildet, die sich entlang der gesamten Länge des ersten Arms 141 an dessen Außenseite erstreckt.

Mittels des Vorsprungs 15 wird ermöglicht, dass zur Bestimmung der Position der Führungsschiene bezüglich des Lots der Anschlagwinkel 14 mit seinem ersten Arm 141 konsistent auf gleiche Weise an dem zweiten Segment 122 des Rahmens 12 angelegt werden kann, wodurch Ablesefehler reduziert werden.

Mittels einer ersten Kabelverbindung 161 wird das Lot 11 mit einem Signalgeber 17 und einer Stromquelle 16 verbunden. Mittels einer zweiten Kabelverbindung 162 wird die Stromquelle 16 mit dem Anschlagwinkel 14 verbunden. Insbesondere ist die Stromquelle 16 in dem Signalgeber 17 integriert.

Die Stromquelle 16, der Signalgeber 17, der Anschlagwinkel 14 und das Lot 11, welche über die erste Kabelverbindung 161 und die zweite Kabelverbindung 162 elektrisch verbunden sind, bilden einen offenen Stromkreis.

Der Anschlagwinkel 14 weist an der Oberfläche des ersten Arms 141, sowie an der Oberfläche des am ersten Arm 141 angeordneten Vorsprungs 15 ein Isoliermaterial auf.

Zur Bestimmung der Position der Führungsschiene 20 in Bezug auf das Lot 11 wird der erste Arm 141 Anschlagwinkels 14, der mit der Stromquelle 16, dem Signalgeber 17 und dem Lot 11 zu einem offenen Stromkreis verbunden ist, an das zweite Segment 122 des Rahmens 12 angelegt. Dabei verhindert das an der Oberfläche des ersten Arms 141 und des Vorsprungs 15 des Anschlagwinkels 14 angeordnete Isoliermaterial einen elektrischen Kontakt zwischen dem Anschlagwinkel 14 und dem Rahmen 12.

Der Anschlagwinkel 14 wird mit seinem ersten Arm 141 entlang des zweiten Segments 122 des Rahmens 12 zu dem Lot 11 hin verschoben, wobei der Vorsprung 15 im permanenten Kontakt mit dem zweiten Segment 122 des Rahmens 12 steht.

Kommt der zweite Arm 142 des Anschlagwinkels 14 in Berührungskontakt mit dem Lot 11, so wird der Stromkreis geschlossen und der Signalgeber 17 sendet ein optisches und/oder akustisches Signal aus.

Um die Position der Führungsschiene 20 bezüglich des Lots 11 zu bestimmen, wird der Anschlagwinkel 14 in der Position gehalten, in der es zwischen dem zweiten Arm 142 des Anschlagwinkels 14 und dem Lot 11 zum Berührungskontakt kommt.

In seiner Erstreckungsrichtung weist der zweite Arm 142 des Anschlagwinkels 14 eine zweite Messskala auf, welche aus Übersichtsgründen nicht dargestellt ist. Insbesondere ist die zweite Messskala an der nach oben gewandten Fläche des zweiten Arms 142 angeordnet.

Der Messwert für die Führungsschienenposition bezüglich des Lots 11 in der zweiten Raumrichtung entspricht dem Messwert auf der zweiten Messskala, der die Stelle markiert, an der sich der zweite Arm 142 des Anschlagwinkels 14 und das Lot 11 berühren.

Die Kante des zweiten Arms 142 des Anschlagwinkels 14, die in Berührungskontakt mit dem Lot 11 steht, markiert auf der ersten Messskala auf dem zweiten Segment 122 des Rahmens 12 den Messwert für die Führungsschienenposition bezüglich des Lots 11 in der ersten Raumrichtung.

Die mittels der ersten und der zweiten Messskala ermittelten Messwerte für die Führungsschienenposition bezüglich des Lots 11 werden mit Referenzwerten verglichen.

Weicht der mittels der ersten Messskala und/oder mittels der zweiten Messskala ermittelte Messwert für die Führungsschienenposition bezüglich des Lots 11 in der ersten Raumrichtung und/oder in der zweiten Raumrichtung von den Referenzwerten ab, so wird die Position der Führungsschiene 20 basierend auf den Messwerten korrigiert. Anschließend wird das Messverfahren wiederholt.

Dieser Prozess wird so lange wiederholt, bis die mittels der ersten Messskala und der zweiten Messskala ermittelten Messwerte für die Führungsschienenposition bezüglich des Lots 11 in der ersten Raumrichtung und der zweiten Raumrichtung mit den Referenzwerten übereinstimmt.

Dieses Justageverfahren wird für eine Vielzahl von Messpositionen entlang der Führungsschiene 20 durchgeführt, bis die Führungsschiene 20 vollständig justiert ist.

Fig. 2 zeigt die Justagevorrichtung 10 aus Fig. 1 aus zwei perspektivischen Seitenansichten zur detaillierteren Darstellung des Aufbaus der Justagevorrichtung 10. Dabei wurde die Stromquelle, der Signalgeber, sowie die erste Kabelverbindung und zweite Kabelverbindung aus Übersichtsgründen nicht mit dargestellt.

Fig. 2 verdeutlicht wie der Anschlagwinkel 14 an das zweite Segment 122 des Rahmens 12 angelegt wird. Weiter wird dargestellt in wieweit der am ersten Arm 141 des Anschlagwinkels 14 angeordnete Vorsprung 15 als Hilfsmittel dient, um den Anschlagwinkel 14 bei jedem Messvorgang in gleicher Weise an das zweite Segment 122 des Rahmens 12 anzulegen, um Messfehler zu reduzieren.

Weiter weist, wie in der in Fig. 3 dargestellten Frontansicht besser zu entnehmen, das erste Segment 121 des Rahmens 12 ebenfalls Vorsprünge 15 auf. Die an dem ersten Segment 121 angeordneten Vorsprünge 15 erleichtern ein genaues Anlegen des Rahmens 12 an die Führungsschiene 20.

Aus Übersichtsgründen wurde in Fig. 3 auf die Darstellung der Stromquelle, des Signalgebers, sowie der ersten Kabelverbindung und der zweiten Kabelverbindung verzichtet.

### Bezugszeichenliste

- 10: Justagevorrichtung
- 11: Lot
- 12: Rahmen
- 121: erstes Segment
- 122: zweites Segment
- 13: Befestigungsmittel
- 14: Anschlagwinkel
- 141: erster Arm des Anschlagwinkels
- 142: zweiter Arm des Anschlagwinkels
- 15: Vorsprung
- 16: Stromquelle
- 161: erste Kabelverbindung
- 162: zweite Kabelverbindung
- 17: Signalgeber

- 20: Führungsschiene

## Patentansprüche

1. Justagevorrichtung (10) zur Justierung einer Führungsschiene (20) in einer Aufzuganlage, umfassend wenigstens einen Aufzugschacht,
wobei die Justagevorrichtung (10) umfasst:
- wenigstens ein Lot (11),
- wenigstens einen Rahmen (12), welcher ein erstes Segment (121) zum Anlegen an die Führungsschiene (20) und ein zum ersten Segment (121) senkrecht angeordnetes zweites Segment (122) umfasst,
- eine erste Messskala zur Erfassung einer Position der Führungsschiene (20) in Bezug auf das wenigstens eine Lot (11) in einer ersten Raumrichtung, wobei die erste Messskala an dem zweiten Segment (122) des Rahmens (12) angeordnet ist
- eine zweite Messskala zur Erfassung einer Position der Führungsschiene (20) in Bezug auf das wenigstens eine Lot (11) in einer zweiten Raumrichtung
**dadurch gekennzeichnet, dass**
die Justagevorrichtung (10) weiter umfasst:
- einen an dem zweiten Segment (122) verschiebbaren Anschlagwinkel (14);
- eine Stromquelle (16); und
- einen Signalgeber (17), wobei
der Signalgeber (17) dazu eingerichtet ist ein optisches und/oder akustisches Signal auszugeben, wenn der Anschlagwinkel (14) in Kontakt mit dem Lot (11) steht,
wobei der Signalgeber (17) mit einer ersten Kabelverbindung (161) mit dem Lot (11) und mit einer zweiten Kabelverbindung (162) mit dem Anschlagwinkel (14) verbunden ist,
wobei die Stromquelle (16), der Signalgeber (17), der Anschlagwinkel (14) und das Lot (11) derart in elektrischer Verbindung stehen, dass sie einen offenen Stromkreis bilden und dass der Stromkreis geschlossen ist, wenn der Anschlagwinkel (14) und das Lot (11) in Kontakt stehen.

2. Justagevorrichtung (10) nach Anspruch 1, **dadurch gekennzeichnet, dass** die Stromquelle (16) in dem Signalgeber (17) integriert ist.

3. Justagevorrichtung (10) nach Anspruch 1 oder 2, **dadurch gekennzeichnet, dass** der Anschlagwinkel (14) einen ersten Arm (141) und einen zweiten Arm (142) umfasst.

4. Justagevorrichtung (10) nach Anspruch 3, **dadurch gekennzeichnet, dass** die zweite Messskala entlang der Erstreckungsrichtung des zweiten Arms (142) des Anschlagwinkels (14) angeordnet ist.

5. Justagevorrichtung (10) nach einem der Ansprüche 3 bis 4, **dadurch gekennzeichnet, dass** der erste Arm (141) des Anschlagwinkels (14) ein Isoliermaterial aufweist.

6. Justagevorrichtung (10) nach einem der Ansprüche 3 bis 5, **dadurch gekennzeichnet, dass** der erste Arm (141) des Anschlagwinkels (14) einen Vorsprung (15) zum genauen Anlegen des Anschlagwinkels (14) an das zweite Segment (122) des Rahmens (12) zur Messung der Führungsschienenposition bezüglich des Lots (11) aufweist.

7. Justagevorrichtung (10) nach einem der Ansprüche 1 bis 6, **dadurch gekennzeichnet, dass** die erste Messskala entlang der Erstreckungsrichtung des zweiten Segments (122) des Rahmens (12) angeordnet ist.

8. Verfahren zur Justage einer Führungsschiene (20) in einer Aufzuganlage mit einer Justagevorrichtung (10) gemäß einem der Ansprüche 1 bis 7, wobei
- ein Rahmen (12) mit einem ersten Segment (121) des Rahmens (12) in Erstreckungsrichtung der Führungsschiene (20) angelegt wird;
- mittels einer an einem senkrecht zum ersten Segment (121) angeordneten zweiten Segment (122) des Rahmens (12) angeordneten ersten Messskala die Position der Führungsschiene (20) bezüglich eines Lots (11) in einer ersten Raumrichtung gemessen wird;
- mittels einer zweiten Messskala die Position der Führungsschiene (20) bezüglich des Lots (11) in einer zweiten Raumrichtung gemessen wird; und
- die mittels der ersten/zweiten Messskala gemessene Position der Führungsschiene (20) mit Referenzwerten verglichen wird,
**dadurch gekennzeichnet, dass**
zur Bestimmung der Position der Führungsschiene (20) bezüglich des Lots (11) in die erste Raumrichtung und in eine zweite Raumrichtung ein Signalgeber (17) verwendet wird, der ein optisches und/oder akustisches Signal ausgibt.

9. Verfahren nach Anspruch 8, **dadurch gekennzeichnet, dass** die Justage der Führungsschiene (20) ein iteratives Verfahren ist, welches die folgenden Verfahrensschritte umfasst:
- Anlegen des Rahmens (12) mit dem ersten Segment (121) des Rahmens (12) in Erstreckungsrichtung der Führungsschiene (20), sodass das zweite Segment (122) des Rahmens (12) in Richtung des Lots (11) weist, insbesondere befestigen des Rahmens (12) an der Führungsschiene (20);
- in elektrische Verbindung bringen des mit einer Stromquelle (16) verbundenen Signalgebers (17) mit dem Lot (11) und mit einem Anschlagwinkel (14), sodass ein offener Stromkreis gebildet wird;
- Anlegen eines ersten Arms (141) des Anschlagwinkels (14) an das zweite Segment (122) des Rahmens (12), wobei durch ein an dem ersten Arm (141) des Anschlagwinkels (14) angeordnetes Isoliermaterial ein elektrischer Kontakt zwischen dem Anschlagwinkel (14) und dem Rahmen (12) verhindert wird;
- Verschieben des Anschlagwinkels (14) entlang des zweiten Segments (122) des Rahmens (12) in Richtung des Lots (11) und in Kontakt bringen eines senkrecht zum ersten Arm (141) angeordneten zweiten Arms (142) des Anschlagwinkels (14) mit dem Lot (11), und damit Schließen des Stromkreises, sodass der Signalgeber (17) ein optisches und/oder akustisches Signal aussendet;
- Messen der Position der Führungsschiene (20) bezüglich des Lots (11) in der zweiten Raumrichtung mittels der zweiten Messskala, welche in Erstreckungsrichtung des zweiten Arms (142) des Anschlagwinkels (14) angeordnet ist;
- Messen der Position der Führungsschiene (20) bezüglich des Lots (11) in der ersten Raumrichtung mittels der am zweiten Segment (122) des Rahmens (12) angeordneten ersten Messskala, insbesondere markiert dabei der zweite Arm (142) des Anschlagwinkels (14) den auf der ersten Messskala abzulesende Wert;
- Vergleichen des mittels der ersten/zweiten Messskala gemessenen Wertes für die Position der Führungsschiene (20) bezüglich des Lots (11) in die erste/zweite Raumrichtung mit Referenzwerten;
- bei Abweichen des mittels der ersten/zweiten Messskala gemessenen Wertes von dem entsprechenden Referenzwert, Korrigieren der Position der Führungsschiene (20) in der ersten/zweiten Raumrichtung basierend auf dem mittels der ersten/zweiten Messskala gemessenen Wert,
wobei die Verfahrensschritte in dieser Reihenfolge solange durchgeführt werden, bis die mittels der ersten Messskala und der zweiten Messskala gemessene Position der Führungsschiene (20) mit den Referenzwerten übereinstimmt.

## Claims

1. Adjustment device (10) for adjusting a guide rail (20) in an elevator system, comprising at least one elevator shaft,
wherein the adjustment device (10) comprises:
- at least one perpendicular (11);
- at least one frame (12) comprising a first segment (121) for abutment against the guide rail (20) and a second segment (122) arranged perpendicular to the first segment (121);
- a first measuring scale for detecting a position of the guide rail (20) with respect to the at least one perpendicular (11) in a first spatial direction, wherein the first measuring scale is arranged at the second segment (122) of the frame (12);
- a second measuring scale for detecting a position of the guide rail (20) with respect to the at least one perpendicular (11) in a second spatial direction,
**characterized in that**
the adjustment device (10) further comprises
- a try square (14) displaceable at the second segment (122);
- a power source (16); and
- a signal transmitter (17), wherein
the signal transmitter (17) is arranged to emit a visual and/or acoustic signal when the try square (14) is in contact with the perpendicular (11),
wherein the signal transmitter (17) is connected to the perpendicular (11) via a first cable connection (161) and is connected to the try square (14) via a second cable connection (162),
wherein the power source (16), the signal transmitter (17), the try square (14) and the perpendicular (11) are electrically connected in such a way that they form an open circuit and that the circuit is closed when the try square (14) and the perpendicular (11) are in contact.

2. Adjustment device (10) according to claim 1, **characterized in that** the power source (16) is integrated in the signal transmitter (17).

3. Adjustment device (10) according to claim 1 or 2, **characterized in that** the try square (14) comprises a first arm (141) and a second arm (142).

4. Adjustment device (10) according to claim 3, **characterized in that** the second measuring scale is arranged along the direction of extension of the second arm (142) of the try square (14).

5. Adjustment device (10) according to claim 3 or 4, **characterized in that** the first arm (141) of the try square (14) comprises an insulating material.

6. Adjustment device (10) according to any one of claims 3 to 5, **characterized in that** the first arm (141) of the try square (14) comprises a protrusion (15) for precisely abutting the try square (14) at the second segment (122) of the frame (12) for measuring the guide rail position with respect to the perpendicular (11).

7. Adjustment device (10) according to any one of claims 1 to 6, **characterized in that** the first measuring scale is arranged along the direction of extension of the second segment (122) of the frame (12).

8. Method for adjusting a guide rail (20) in an elevator system by use of an adjustment device (10) according to any one of claims 1 to 7, wherein
- a frame (12) comprising a first segment (121) of the frame (12) is abutted in the direction of extension of the guide rail (20);
- by means of a first measuring scale arranged at a second segment (122) of the frame (12) extending perpendicular to the first segment (121), the position of the guide rail (20) with respect to a perpendicular (11) is measured in a first spatial direction;
- by means of a second measuring scale, the position of the guide rail (20) with respect to the perpendicular (11) is measured in a second spatial direction; and
- the position of the guide rail (20) measured by means of the first/second measuring scale (20) is compared with reference values,
**characterized in that**
for determining the position of the guide rail (20) with respect to the perpendicular (11) in the first spatial direction and in a second spatial direction, a signal transmitter (17) is used which outputs an optical and/or acoustic signal.

9. Method according to claim 8, **characterized in that** the adjustment of the guide rail (20) is an iterative method comprising the following method steps:
- placing the frame (12) with the first segment (121) of the frame (12) in the direction of extension of the guide rail (20) so that the second segment (122) of the frame (12) faces in the direction of the perpendicular (11), in particular attaching the frame (12) to the guide rail (20);
- electrically connecting the signal transmitter (17), which is connected to a power source (16), with the perpendicular (11) and with a try square (14), so that an open circuit is formed;
- abutting a first arm (141) of the try square (14) at the second segment (122) of the frame (12), wherein an electrical contact between the try square (14) and the frame (12) is prevented by an insulating material disposed at the first arm (141) of the try square (14);
- displacing the try square (14) along the second segment (122) of the frame (12) in the direction of the perpendicular (11) and bringing a second arm (142) of the try square (14), which is arranged perpendicularly to the first arm (141), into contact with the perpendicular (11), thereby closing the circuit so that the signal transmitter (17) emits an optical and/or acoustic signal;
- measuring the position of the guide rail (20) with respect to the perpendicular (11) in the second spatial direction by means of the second measuring scale, which is arranged in the direction of extension of the second arm (142) of the try square (14); and
- measuring the position of the guide rail (20) with respect to the perpendicular (11) in the first spatial direction by means of the first measuring scale arranged at the second segment (122) of the frame (12), wherein in particular the second arm (142) of the try square (14) marks the value to be read on the first measuring scale;
- comparing the value for the position of the guide rail (20) measured by the first/second measuring scale with respect to the perpendicular (11) in the first/second direction with reference values;
- if the value measured by means of the first/second measuring scale deviates from the corresponding reference value, correcting the position of the guide rail (20) in the first/second spatial direction based on the value measured by means of the first/second measuring scale,
wherein the method steps are carried out in this sequence until the position of the guide rail (20) measured by means of the first measuring scale and the second measuring scale coincides with the reference values.

## Revendications

1. Dispositif (10) permettant d'ajuster un rail de guidage (20) dans une installation d'ascenseur comportant au moins une cage d'ascenseur,
le dispositif (10) comportant:
- au moins un fil à plomb (11),
- au moins un cadre (12) qui comporte un premier segment (121) destiné à être appliqué contre le rail de guidage (20) et un deuxième segment (122) disposé perpendiculairement au premier segment (121),
- une première échelle de mesure pour déterminer une position du rail de guidage (20) par rapport à l'au moins un fil à plomb (11) dans une première direction spatiale, la première échelle de mesure étant disposée sur le deuxième segment (122) du cadre (12),
- une deuxième échelle de mesure pour déterminer une position du rail de guidage (20) par rapport à l'au moins un fil à plomb (11) dans une deuxième direction spatiale
**caractérisé en ce que**
le dispositif (10) comporte en outre:
- une équerre de butée (14) pouvant être déplacée sur le deuxième segment (122) ;
- une source de courant (16) ; et
- un générateur de signaux (17),
le générateur de signaux (17) étant configuré pour émettre un signal optique et/ou acoustique lorsque l'équerre de butée (14) est en contact avec le fil à plomb (11),
le générateur de signaux (17) étant relié par une première liaison par câble (161) au fil à plomb (11) et par une deuxième liaison par câble (162) à l'équerre de butée (14),
la source de courant (16), le générateur de signaux (17), l'équerre de butée (14) et le fil à plomb (11) étant en liaison électrique de telle sorte qu'ils forment un circuit ouvert et que le circuit est fermé lorsque l'équerre de butée (14) et le fil à plomb (11) sont en contact.

2. Dispositif (10) selon la revendication 1, **caractérisé en ce que** la source de courant (16) est intégrée dans le générateur de signaux (17).

3. Dispositif (10) selon la revendication 1 ou 2, **caractérisé en ce que** l'équerre de butée (14) comporte un premier bras (141) et un deuxième bras (142).

4. Dispositif (10) selon la revendication 3, **caractérisé en ce que** la deuxième échelle de mesure est disposée le long de la direction d'extension du deuxième bras (142) de l'angle de butée (14).

5. Dispositif (10) selon l'une des revendications 3 à 4, **caractérisé en ce que** le premier bras (141) de l'équerre de butée (14) comporte un matériau isolant.

6. Dispositif (10) selon l'une des revendications 3 à 5, **caractérisé en ce que** le premier bras (141) de l'équerre de butée (14) comporte une saillie (15) permettant l'application précise de l'équerre de butée (14) contre le deuxième segment (122) du cadre (12) pour mesurer la position du rail de guidage par rapport au fil à plomb (11).

7. Dispositif (10) selon l'une des revendications 1 à 6, **caractérisé en ce que** la première échelle de mesure est disposée le long de la direction d'extension du deuxième segment (122) du cadre (12).

8. Procédé permettant d'ajuster un rail de guidage (20) dans une installation d'ascenseur avec un dispositif d'ajustage (10) selon l'une des revendications 1 à 7, dans lequel
- un cadre (12) est appliqué avec un premier segment (121) du cadre (12) dans la direction d'extension du rail de guidage (20) ;
- la position du rail de guidage (20) par rapport à un fil à plomb (11) est mesurée dans une première direction spatiale au moyen d'une première échelle de mesure disposée sur un deuxième segment (122) du cadre (12) disposé perpendiculairement au premier segment (121) ;
- la position du rail de guidage (20) par rapport au fil à plomb (11) est mesurée dans une deuxième direction spatiale au moyen d'une deuxième échelle de mesure ; et
- la position du rail de guidage (20) mesurée au moyen de la première/ deuxième échelle de mesure est comparée à des valeurs de référence,
**caractérisé en ce que**
pour déterminer la position du rail de guidage (20) par rapport au fil à plomb (11) dans la première direction spatiale et dans une deuxième direction spatiale, on utilise un générateur de signaux (17) qui émet un signal optique et/ou acoustique.

9. Procédé selon la revendication 8, **caractérisé en ce que** l'ajustement du rail de guidage (20) est un procédé itératif comportant les étapes suivantes :
- appliquer le cadre (12) avec le premier segment (121) du cadre (12) dans la direction d'extension du rail de guidage (20) de sorte que le deuxième segment (122) du cadre (12) est orienté en direction du fil à plomb (11), notamment fixer le cadre (12) sur le rail de guidage (20) ;
- mettre le générateur de signaux (17) relié à une source de courant (16) en contact électrique avec le fil à plomb (11) et avec une équerre de butée (14) de manière à former un circuit ouvert ;
- appliquer un premier bras (141) de l'équerre de butée (14) sur le deuxième segment (122) du cadre (12), un contact électrique entre l'équerre de butée (14) et le cadre (12) étant empêché par un matériau isolant disposé sur le premier bras (141) de l'équerre de butée (14) ;
- déplacer l'équerre de butée (14) le long du deuxième segment (122) du cadre (12) en direction du fil à plomb (11) et mettre en contact un deuxième bras (142) de l'équerre de butée (14) disposé perpendiculairement au premier bras (141) avec le fil à plomb (11) et fermer ainsi le circuit électrique de sorte que le générateur de signaux (17) émet un signal optique et/ou acoustique ;
- mesurer la position du rail de guidage (20) par rapport au fil à plomb (11) dans la deuxième direction spatiale au moyen de la deuxième échelle de mesure qui est disposée dans la direction d'extension du deuxième bras (142) de l'équerre de butée (14) ;
- mesurer la position du rail de guidage (20) par rapport au fil à plomb (11) dans la première direction spatiale au moyen de la première échelle de mesure disposée sur le deuxième segment (122) du cadre (12), le deuxième bras (142) de l'angle de butée (14) marquant notamment la valeur à relever sur la première échelle de mesure ;
- comparer la valeur mesurée au moyen de la première/deuxième échelle de mesure pour la position du rail de guidage (20) par rapport au fil à plomb (11) dans la première/deuxième direction spatiale avec des valeurs de référence ;
- si la valeur mesurée au moyen de la première/deuxième échelle de mesure s'écarte de la valeur de référence correspondante, corriger la position du rail de guidage (20) dans la première/deuxième direction spatiale sur la base de la valeur mesurée au moyen de la première/deuxième échelle de mesure,
les étapes du procédé étant exécutées dans cet ordre jusqu'à ce que la position du rail de guidage (20) mesurée au moyen de la première échelle de mesure et de la deuxième échelle de mesure correspond aux valeurs de référence.
